# EUROPÄISCHE PATENTSCHRIFT

(11) **EP 0 422 171 B1**
(45) Veröffentlichungstag und Bekanntmachung des Hinweises auf die Patenterteilung: **15.04.1992**
(21) Anmeldenummer: 90906131.9
(22) Anmeldetag: 26.04.1990
(51) Int. Cl.: B65F 1/14

(54) **ABFALLSAMMLER**
REFUSE BIN
COLLECTEUR A ORDURES

(30) Priorität: 28.04.1989 DE 3914203
(43) Veröffentlichungstag der Anmeldung: 17.04.1991
(62) Teilanmeldung aus: 90118437.4
(73) Patentinhaber: Hailo-Werk Rudolf Loh GmbH & Co. KG, D-35708 Haiger (DE)
(72) Erfinder: KLAAS, Manfred, D-6342 Haiger-Langenaubach (DE); GROSS, Christian, D-5902 Netphen-Deuz (DE)
(74) Vertreter: Vogel, Georg
(86) Internationale Anmeldenummer: DE9000303
(87) Internationale Veröffentlichungsnummer: WO9013498

(56) Entgegenhaltungen:
- DE-A- 3 438 753
- DE-U- 8 607 728
- DE-U- 8 902 358
- FR-A- 2 540 716

## Beschreibung

Die Erfindung betrifft einen Abfallsammler mit mindestens einer Halterung und mindestens einem aus Gelenkstücken bestehenden Gelenkkörper mit einer etwa vertikal verlaufenden Schwenkachse, der z.B. mit einer Seitenwand eines Schrankfaches verbindbar ist.

Abfallsammler der eingangs genannten Art sind z.B. in der DE 31 11 161 C2 beschrieben und mit der Schranktür mittelbar bzw. unmittelbar verbindbar. Im ausgefahrenen Zustand des Abfallsammlers, d.h. wenn er sich außerhalb des Schrankfaches befindet, ist der Zugang in den den Abfallsammler aufnehmenden Raum des Schrankfaches erschwert, so daß das Sauberhalten des Schrankfaches nicht ohne weiteres möglich ist. Dies nicht zuletzt auch deswegen, weil der Deckel, mit dem der Abfallsammler regelmäßig versehen ist, nicht ohne weiteres demontiert werden kann. Ferner ist in der DE-PS 10 95 740 ein Abfallsammler beschrieben, der jedoch in die Schranktür einhängbar ist, wodurch das Schranktürscharnier besonders beansprucht wird.

Ausgehend von dem obigen Stand der Technik liegt der Erfindung die Aufgabe zugrunde, den gattungsgemäßen Abfallsammler ohne unangemessenen konstruktiven Aufwand so weiterzubilden, daß der Zugang in den den Abfallsammler aufnehmenden Raum des Schrankfaches problemlos möglich ist.

Die gestellte Aufgabe wird erfindungsgemäß dadurch gelöst, daß das eine, mit der Seitenwand verbindbare Gelenkstück einen vertikal nach oben vorstehenden Vorsprung, z.B. Bolzen oder Zapfen, bzw. eine vertikal sich erstreckende Aufnahme besitzt, der mit einer Aufnahme bzw. die mit einem Vorsprung der als zweites Gelenkstück ausgebildeten und in das erste Gelenkstück von oben einhängbaren Halterung lösbar verbindbar ist.

Man erkennt, daß die Erfindung jedenfalls dann verwirklicht ist, wenn die Verbindung zwischen dem Abfallsammler und der Seitenwand des Schrankfaches durch solche Gelenkstücke herstellbar ist, die ein einfaches und schnelles Ein- bzw. Aushängen des Abfallsammlers ermöglichen. Durch das Eigengewicht des Abfallsammlers ist sichergestellt, daß es zu einem ungewollten Lösen des Abfallsammlers vom Schrankfach nicht kommt. Andererseits besitzt der Gelenkkörper die an sich bekannten Eigenschaften eines herkömmlichen Gelenkkörpers, so daß der Abfallsammler um mindestens 90° verschwenkbar ist.

Weitere zweckmäßige und vorteilhafte Ausgestaltungen der Erfindung gehen aus den Unteransprüchen hervor.

Handelt es sich um einen Abfallsammler mit zwei Halterungen, von denen die eine im oberen und die andere im unteren Bereich des Abfallsammlers angeordnet ist, sowie zwei Gelenkkörpern, dann ist es zweckmäßig, wenn die im unteren Gelenkkörper ausgebildete Ausnehmung ein zum anderen Gelenkstück hin offener Ausschnitt ist, in dem der Vorsprung gelagert ist. Hierbei ist es besonders zweckmäßg, wenn der Ausschnitt auf den im Querschnitt etwa kreisrunden Vorsprung angepaßt ist und diesen um mehr als 180° umgreift.

Die eigentliche Lagerung des Abfallsammlers erfolgt im oberen Gelenkkörper, während der untere Gelenkkörper als eine Stelle ausgebildet ist, die die Schwenkachse definiert, die Lagerung des Abfalleimers verbessert und die auf den Gelenkkörper wïrkenden Hebelkräfte kompensiert.

Bei einem Abfallsammler mit einem verschwenkbaren Deckel, der den Abfallsammler in seiner eingefahrenen Stellung abdeckt, während er ihn in seiner ausgefahrenen Stellung freigibt, ist es zweckmäßig, wenn der mit dem oberen Gelenkstück gelenkig verbundene Deckel einen etwa horizontal verlaufenden und mit dem Gelenkstück lösbar verbindbaren Steckstift besitzt. Bei einem achsensymmetrischen Deckel ist es besonders vorteilhaft, wenn der Deckel zwei Steckaufnahmen für den mit ihm lösbar verbindbaren Steckstift besitzt. Somit ist es möglich, den einen Deckel aufweisenden Abfallsammler im Schrankfach sowohl links als auch rechts anzubringen. Im Rahmen dieses Erfindungsgedankens ist es besonders zweckmäßig, wenn der Deckel einen mit ihm lösbar verbindbaren Federkörper besitzt, der einerseits mit der Seitenwand zusammenarbeitet und bestrebt ist, den Deckel in seine Öffnungsstellung zu versetzen, und andererseits in eingefahrener Stellung des Abfallsammlers mit der oberen Halterung zusammenarbeitet, so daß der Deckel den Abfallsammler abschließt.

Eine andere Möglichkeit, den Deckel beim Ausfahren des Abfallsammlers auszuschwenken bzw. beim Einfahren des Abfallsammlers einzuschwenken, besteht darin, daß die durch den Deckel abdeckbare Deckseite des Abfallsammlers bzw. der oberen Halterung in einer vom Schrankfach nach außen hin abfallenden Ebene liegt und daß der Deckel um eine horizontale Achse verschwenkbar ist. Der Deckel ist hierbei in seiner Abdeckstellung nach außen zu geneigt. Wird der Abfallsammler ausgeschwenkt, dann gleitet die Außenkante der oberen Halterung an der Bodenseite des Deckels, wodurch er angehoben wird. Durch sein Eigengewicht liegt er stets auf der Deckseite der oberen Halterung.

Handelt es sich um einen Abfallsammler mit Kupplungsmitteln zur Verbindung mit einer Schranktür, dann ist es zweckmäßig, ein mit der Schranktür fest verbindbares, vertikal nach oben abstehendes und in die Halterung von unten nach oben einsteckbares Kupplungsstück zu verwenden, das beim Anheben des Abfallsammlers sich von diesem löst. Das Lösen bzw. Verbinden des Abfallsammlers vom bzw. mit dem Kupplungsstück erfolgt problemlos, da der Abfallsammler in vertikaler Richtung verstellbar ist. Hierbei ist das Kupplungsstück regelmäßig so dimensiert, daß seine vertikale Länge geringer ist als der vertikale Verstellweg des Abfallsammlers beim Aushängen.

Solche Kupplungsstücke dienen dazu, den Abfallsammler beim Öffnen der Schranktür mitzunehmen, d.h. ihn aus seiner eingefahrenen in seine ausgefahrene Position zu versetzen. Dies kann allerdings auch so erreicht werden, daß Kupplungsstücke verwendet werden, die sowohl mit der Schranktür als auch mit dem Abfallsammler bzw. der Halterung gelenkig verbunden sind. Diese Kupplungsstücke bestehen dann z.B. aus einem Rohrstück mit einem Kolben und einer Kolbenstange, wobei die Kolbenstange das eine Ende des Kupplungsmittels bildet und z.B. mit der Schranktür verbunden ist, während das Rohrstück ein gerader oder gekrümmter Zylinder ist, der mit dem Abfallsammler verbunden ist. Der Kolben besteht hierbei aus einem derartigen Werkstoff, daß die Reibkraft zwischen ihm und dem Zylinder größer ist als die maximale Verschwenkkraft, die aufgebracht werden muß, um einen Abfallsammler aus seiner eingefahrenen in seine ausgefahrene Stellung zu verschwenken. In der einfachsten Ausführungsform könnte auch eine herkömmliche Pumpe verwendet werden, in deren Pumpenkörper endseitig Öffnungen ausgebildet sind, um ein Komprimieren der Luft zu vermeiden. Der z.B. aus Kunststoff bestehende Kolben ist so bemessen und so beschaffen, daß bei den Hin- und Herbewegungen eine bestimmte Reibkraft überwunden werden muß. Diese Reibkraft muß jedoch größer sein als die zum Verschwenken eines Abfallsammlers notwendige Kraft. Wird nun die um mehr als 90°, z.B. 180°, verschwenkbare Schranktür geöffnet, dann wird der Abfallsammler mitgenommen, bis er seine ausgefahrene Position (verschwenkt um 90°) erreicht hat. Wird dann die Tür weiter verschwenkt, dann muß eine Kraft aufgebracht werden, die größer ist als die Reibkraft zwischen dem Kolben und dem Pumpenkörper, und zwar solange, bis die Schranktür die gewünschte Position, z.B. 180°, erreicht hat. Beim Schließen der Tür wird zunächst der Abfallsammler in seine eingefahrene Position verschwenkt, da die auf ihn wirkende und von der Tür herrührende Kraft größer ist als die zum Verschwenken des Abfallsammlers notwendige Kraft. Hat er die eingefahrene Position erreicht, wird auf die Tür (in gleicher Richtung) eine Kraft ausgeübt, um die Reibkraft zwischen Kolben und Pumpenkörper zu überwinden, und zwar solange, bis die Tür ihre Schließposition eingenommen hat. Anstatt einer Pumpe könnte jedoch auch ein Teleskopkörper, z.B. in Form einer Autoantenne, verwendet werden.

Einige Ausführungsbeispiele der Erindung sind in der Zeichnung schematisch dargestellt und werden im folgenden näher erläutert. Es zeigen
Fig. 1 einen Abfallsammler mit einem Deckel in Explosionsdarstellung,
Fig. 2 eine andere Art des in Fig. 1 dargestellten Abfallsammlers,
Fig. 3 einen Teil des Deckels vergrößert dargestellt,
Fig. 4 einen Teil einer Seitenansicht eines Abfallsammlers mit einem Deckel,
Fig. 5 einen Teil der Draufsicht in Richtung des Pfeiles V nach Fig. 4,
Fig. 6 einen Deckel in vertikaler Draufsicht,
Fig. 7 einen Schnitt entlang der Linie VII-VII nach Fig. 6,
Fig. 8 eine Ansicht in Richtung des Pfeiles VIII nach Fig. 6,
Fig. 9 eine Ansicht in Richtung des Pfeiles IX nach Fig. 7,
Fig. 10 eine untere Halterung in vertikale Draufsicht,
Fig. 11 einen Schnitt entlang der Linie XI-XI nach Fig. 10,
Fig. 12 einen Schnitt entlang der Linie XII-XII nach Fig. 10 vergrößert dargestellt,
Fig. 13 die Bodenseite einer oberen Halterung,
Fig. 14 einen Teil der Deckseite der Halterung nach Fig. 13,
Fig. 15 einen Schnitt entlang der Linie XV-XV nach Fig. 13,
Fig. 16 einen Schnitt entlang der Linie XVI-XVI nach Fig. 13,
Fig. 17 ein oberes Gelenkstück in Stirnansicht,
Fig. 18 das in Fig. 17 dargestellte Gelenkstück in Richtung des Pfeiles XVIII,
Fig. 19 einen Schnitt entlang der Linie XIX-XIX nach Fig. 17,
Fig. 20 den mit XX bezeichneten Teil nach Fig. 19 vergrößert dargestellt,
Fig. 21 die Rückseite des Gelenkstückes nach Fig. 17,
Fig. 22 einen Mitnehmer in Stirnansicht,
Fig. 23 einen Schnitt entlang der Linie XXIII-XXIII nach Fig 22,
Fig. 24 eine Draufsicht in Richtung des Pfeiles XXIV nach Fig. 22,
Fig. 25 die Rückseite des Mitnehmers nach Fig. 22 und
Fig. 26 einen weiteren Abfallsammler in Seitenansicht.

In den Fig. 1 und 2 ist ein Abfallsammler 10 mit zwei Halterungen 12 und 13 und zwei Gelenkkörpern mit einer vertikal verlaufenden Schwenkachse 18 dargestellt, der mit einer Seitenwand 19 eines nicht näher dargestellten Schrankfaches verbindbar ist. Die Gelenkkörper bestehen aus jeweils zwei Gelenkstücken 14 und 15 bzw. 16 und 17. Die mit der Seitenwand 19 verbindbaren Gelenkstücke 14 und 16 sind miteinander mittels einer im Querschnitt kreisrunden Stange 23 verbunden, die im Gelenkstück 14 einen Bolzen 20 bildet. Das Gelenkstück 15 besitzt eine zylinderförmige Ausnehmung 22, die mit dem Bolzen 20 lösbar verbindbar sit. Das untere Gelenkstück 17 ist in Form einer Ausnehmung ausgebildet, die zum Gelenkstück hin offen ist. Die Gelenkstücke 14 und 16 sind mit der Seitenwand 19 mittels Schrauben lösbar verbindbar. Die eigentliche Verbindung zwischen den Gelenkstücken 14 und 15 einerseits und 16 und 17 andererseits erfolgt dadurch, daß zunächst der Bolzen 20 in die Ausnehmungen 22 gesteckt und danach der Einschnitt 17 mit der Stange 23 verbunden wird. Der Bolzen 20 bzw. die Ausnehmung 22 könnten auch so ausgebildet sein, daß sie die Form eines Kegelstumpfes besitzen, so daß das Aufsetzen vereinfacht wird. Der Deckel 30 ist ein achsensymmetrischer Körper, der zwei Ausnehmungen für einen Steckstift 32 urd einen Federkörper 37 besitzt. Der Steckstift 32 ist in die Öffnung 34 einsteckbar und mit dem Deckel 30 unverrückbar verbindbar. In Fig. 1 ist ein Deckel für einen Abfallsammler dargestellt, der mit der linken Seitenwand eines Schrankfaches verbunden ist. Soll dieser Deckel für einen mit der rechten Seitenwand eines Schrankfaches verbindbaren Abfallsammler verwendet werden, dann wird der Steckstift 32 in die Öffnung 34′ gesteckt.Das gleiche gilt auch für den Federkörper 37, der mit dem Deckel 30 durch eine Steckverbindung lösbar verbindbar ist. Hierfür ist eine Öffnung 35 bzw. 35′ vorgesehen. Dieser Federkörper 37 dient dazu, den Deckel um die Achse 36 nach oben zu verschwenken. Diese Position nimmt der Deckel 30 dann ein, wenn der Abfallsammler 10 in ausgefahrener Stellung ist. Hierbei stützt sich der Schenkel 40 an der Seitenwand 19 ab. Wird der Abfallsammler 10 in das Schrankfach eingefahren, dann drückt die obere Halterung 12 gegen den gekröpften Bereich 39 des Federkörpers 37. Dadurch wird der Deckel 30 um die Achse 36 nach unten verschwenkt. Der Federkörper 37 ist so bemessen und hat die Eigenschaft, daß seine während der Verformung wirkende Kraft nicht größer ist als diejenige, die zum Verschwenken eines Abfallsammlers aus seiner eingefahrenen in seine ausgefahrene Position notwendig ist. Für den Abschnitt 33 des Steckstiftes 32 ist im Gelenkstück 14 eine Bohrung mit der Längsmittelachse 36 vorgesehen.

Der in Fig. 2 dargestellte Abfallsammler 10 besitzt einen Deckel 30, dessen Federkörper 50 mit dem Steckstift 32 gelenkig verbindbar ist. Hierfür besitzt der Federkörper 50 eine Bohrung 55, in die der Abschnitt 33 des Steckstiftes einsteckbar ist. Für den oberen Schenkel 54′ sind im Deckel Ausnehmungen 52 bzw. 52′ vorgesehen, während für den Steckstift 32 Ausnehmungen 53 sowie 53′ vorgesehen sind.

Die Gelenkstücke 14 und 16 sind vergleichbar mit den Gelenkstücken 14 und 16 nach Fig. 1. Die durchgehende Stange ist hierbei durch zwei Bolzen 20 und 20′ ersetzt.

In Fig. 3 ist ein Teil des in Fig. 2 dargestellten Deckels mit dem Steckstift und dem Federkörper im zusammengebauten Zustand dargestellt.

Die Fig. 4 und 5 zeigen einen Deckel 30, der von einer Stange 60 getragen und am Gelenkstück 14 angelenkt ist. Das Gelenkstück 14 besitzt eine Ausnehmung, in welcher der Abschnitt 63 der Stange 60 drehbar gelagert ist. Der Deckel ist im vorliegenden Falle ebenfalls achsensymmetrisch, und die Längsmittelachse der Stange 60 ist mit Bezug auf die Deckelachse 61, hier die Symmetrieachse des Deckels, nach außen versetzt, so daß der Deckel - stützt er sich auf dem Abfallsammler 10 nicht mehr ab, eine Kippbewegung gegen den Uhrzeigersinn ausübt. Der Deckel 30 sitzt in eingefahrener Stellung des Abfallsammlers 30 satt auf der Deckseite desselben auf. Wird der Abfallsammler ausgefahren, dann bewegt sich die der Schranktür zugekehrte Stirnseite des Deckels nach oben, so daß der Abfallsammler freigegeben wird. Wird der Abfallsammler 10 eingefahren, dann gleitet die Oberkante der oberen Halterung auf der Unterseite des Deckels, bis dieser satt auf dem Abfallsammler aufliegt.

Fig. 26 zeigt einen Abfallsammler 10, dessen obere Halterung 12 so ausgebildet ist, daß ihre Deckseite nach außen zu abfällt. Die obere Halterung 12′ ist massiv und mit dem Abfallsammler einstückig ausgebildet. Die Halterung 12′ ist vom Gelenkstück 14, das mit der Seitenwand 19 verbunden ist, getragen. Die Halterung besitzt zwei Schenkel 3 und 4, die mit den Schenkeln 1 und 2 des Gelenkstückes 14′ gelenkig verbindbar sind. Im unteren Bereich ist ein Lagerkörper 10 vorgesehen, in dem die Stange 23 gelagert ist. Wird nun der Abfallsammler 10 aus seiner in Fig. 26 dargestellten Einschwenkposition in eine Ausschwenkposition versetzt, dann wird der Deckel 30, der im Bereich 5 schwenkbar gelagert ist, nach oben angehoben, da die obere Kante der Halterung 12′ mit der Bodenseite des Deckels 30 zusammenarbeitet.

In den Fig. 6 bis 9 ist ein Deckel 30 ganz oder teilweise dargestellt. Er besteht aus zwei gelenkig miteinander verbindbaren Abschnitten 102 und 104, wobei die Gelenkachse 108 dieser Abschnitte 102 und 104 quer zur horizontalen Stange 60 des Deckels 3 verläuft. Die Gelenkachse 108 verläuft rechtwinklig zur Deckelachse 61. Das die Abschnitte 102 und 104 verbindende Gelenk 110 ist als ein Filmscharnier ausgebildet. Die Aufgabe des Gelenkes besteht darin, daß der wesentliche Teil des Deckels, nämlich dem Abschnitt 102, auch Kippbewegungen ausüben kann, was dann von Bedeutung sein kann, wenn der Abfallsammler Abfall aufweist, der über den oberen Rand des Abfallsammlers hinausragt. Die Bodenseite des Abschnittes 102 besitzt eine bogenförmige Verstärkungsrippe 106 mit Steuerkurven 103 und 105, die am oberen Rand des Abfallssammlers beim Aus- und Einschwenken des Abfallsammlers gleiten, so daß der Deckel 30 Kippbewegungen um die Stange 60 ausüben kann. Die eine Steuerkurve 103 ist für den rechts einhängbaren Abfallsammler vorgesehen, während die andere Steuerkurve 105 für den links einhängbaren gedacht ist. Wie insbesondere Fig. 9 erkennen läßt, ist in der Stirnseite des Abschnittes 104 eine Öffnung 112 vorgesehen, in die die Stange 60, die als Gelenk dient, einsteckbar ist.

In den Fig. 10 und 11 ist die untere Halterung 13 dargestellt, deren Bodenseite durch mehrere Rippen verstärkt ist. Die kreisrunde Ausnehmung 121 ist durch einen äußeren Ring 120 und einen inneren Ring 123 definiert. Der innere Ring 123 trägt mehrere axial vorstehende Vorsprünge 122,124 und 126, zwischen die und den äußeren Ring 120 die Bodenseite eines Abfallsammlers, die durch einen kreisrunden Steg definiert ist, einrastbar ist. In der Bodenseite der unteren Halterung sind zwei Ausnehmung 128 für einen Mitnehmer, wie er in den Fig. 22 bis 25 dargestellt ist, ausgebildet. Dieser Mitnehmer ist mit der Schranktür fest verbunden und arbeitet mit der unteren Halterung zusammen, wenn die Schranktür ein- oder ausgeschwenkt wird.

In den Fig. 13 bis 15 ist eine obere Halterung 12 dargestellt, die durch einen äußeren Ring 130 und einen inneren Ring 132 definiert ist. Zwischen diesen Ringen 130 und 132 ist ein Ringspalt 131 ausgebildet, in den der obere Rand des Abfallsammlers einsteckbar ist. Die Aufnahme 22 erweitert sich nach oben zu und ist für einen nicht näher dargestellten Gelenkbolzen vorgesehen.

In den Fig. 17 bis 21 ist ein oberes Gelenkstück 14 dargestellt, das im vertikalen Querschnitt etwa L-förmig ist. Der waagrechte Schenkel 70 besitzt eine vertikal sich erstreckende Bohrung 72 für einen nicht dargestellten Bolzen. Der vertikal sich erstreckende Schenkel 78 des Gelenkstückes 14 ist im Querschnitt etwa trapezförmig, wobei seine beiden Seitenwände 80 und 82 jeweils eine Bohrung 74 und 76 für den Steckstift 32 besitzen. Im mittleren Bereich des Schenkels 70 sind zwei schräg nach unten abfallende Vorsprünge 73 und 75 vorgesehen, an denen sich der Deckel 30 über seine Kanten 97 bzw. 99 abstützen kann. Die Vorsprünge 73 und 75 dienen als Schwenkbegrenzungen für den Deckel. Das obere Gelenkstück ist ein symmetrischer Körper und einstückig ausgebildet, so daß er sowohl für die rechte als auch für die linke Schrankwand vorgesehen sein kann. Das Gelenkstück 14 ist mit der Schrankwand mittelbar verbindbar, und zwar durch Haltemittel, für die eine Ausnehmung 79 in der Rückseite des Gelenkstückes vorgesehen ist.

Schließlich zeigen die Fig. 22 bis 25 einen mit der Schranktür verbindbaren Mitnehmer, der im Querschnitt ebenfalls L-förmig ist. Der vertikal sich erstreckende Schenkel 100 ist mit der Innenseite der Schranktür verbindbar, und zwar über die Bohrungen 92 und 94, in welche Schrauben einschraubbar sind. Der vertikal sich erstreckende Schenkel 98 besitzt einen Rastvorsprung 96, der sich zum vertikalen Schenkel 100 hin verjüngt. Dieser Rastvorsprung ist mit der Ausnehmung 128 (vgl. Fig. 10) betrieblich verbindbar. Soll die Schranktür geöffnet werden, ohne den Abfallsammler auszufahren, dann wird sie zunächst z.B. teilweise geöffnet, der Abfallsammler wird sodann leicht angehoben und die Schranktür wenig nach außen verschwenkt und von der unteren Halterung gelöst. In dieser Lage ist die Schranktür mit der unteren Halterung nicht mehr betrieblich verbunden, das Ein-und Ausfahren des Abfallsammlers erfolgt vielmehr direkt, indem er z.B mit der Hand aus- oder eingeschwenkt wird. Wird nun die Schranktür leicht gegen den Abfallsammler gedrückt, dann gleitet der Vorsprung 96 über seine Schräge auf der Unterseite der unteren Halterung, bis der Vorsprung 96 in die Aufnahme 128 eingreift.

## Patentansprüche

1. Abfallsammler mit mindestens einer z.B. mit einer Seitenwand eines Schrankfasches verbindbaren Halterung (12) und mindestens einem aus Gelenkstücken bestehenden Gelenkkörper mit einer etwa vertikal verlaufenden Schwenkachse, dadurch gekennzeichnet, daß das eine mit der Seitenwand (19) fest verbindbare Gelenkstück (14) einen vertikal nach oben vorstehenden Vorsprung (20), z.B. Bolzen oder Zapfen, bzw. eine vertikal sich erstreckende Aufnahme besitzt, der mit einer Aufnahme (22) bzw. die mit einem Vorsprung der als zweites Gelenkstück ausgebildeten und in das erste Gelenkstück (14) von oben einhängbaren Halterung (12) lösbar verbindbar ist.

2. Abfallsammler nach Anspruch 1 mit zwei Halterungen (14,16), von denen die eine im oberen und die andere im unteren Bereich des Abfallsammlers angeordnet ist, sowie zwei Gelenkkörpern, dadurch gekennzeichnet, daß die im unteren Gelenkkörper ausgebildete Ausnehmung (17) ein zum anderen Gelenkstück (16) hin offener Ausschnitt ist, in dem der Vorsprung (20′) gelagert ist.

3. Abfallsammler nach Anspruch 2, dadurch gekennzeichnet, daß der Ausschnitt (17) auf den im Querschnitt etwa kreisrunden Vorsprung (23) angepaßt ist und diesen um mehr als 180° umgreift.

4. Abfallsammler nach einem der Ansprüche 1 bis 3, dadurch gekennzeichnet, daß das obere Gelenkstück (14) ein im vertikalen Querschnitt L-förmiger Körper ist, in dessen waagerechtem Schenkel (70) eine vertikal sich erstreckende Bohrung (72) für einen Gelenkbolzen ausgebildet ist, und daß es mindestens eine waagrecht verlaufende Bohrung (74,76) für einen verschwenkbaren Deckel (30) aufweist.

5. Abfallsammler nach Anspruch 4, dadurch gekennzeichnet, daß der vertikal sich erstreckende Schenkel (78) des Gelenkstückes (14) im Querschnitt etwa trapezförmig ist und daß seine beiden Seitenwände (80,82) jeweils eine Bohrung (74,76) für den Deckel (30) besitzen.

6. Abfallsammler nach einem der Ansprüche 1 bis 5, dadurch gekennzeichnet, daß das obere Gelenkstück (14) ein symmetrischer Körper ist.

7. Abfallsammler nach einem der Ansprüche 2 bis 6, dadurch gekennzeichnet, daß das untere Gelenkstück (16) einstückig ist und einen angeformten Gelenkbolzen besitzt.

8. Abfallsammler nach einem der Ansprüche 1 bis 7 mit einem verschwenkbaren Deckel, der den Abfallsammler in seiner eingefahrenen Stellung abdeckt, während er ihn in seiner ausgefahrenen Stellung freigibt, dadurch gekennzeichnet, daß der mit dem oberen Gelenkstück (14) gelenkig verbindbare Deckel (30) einen etwa horizontal verlaufenden und mit dem Gelenkstück (14) lösbar verbindbaren Steckstift (32) besitzt.

9. Abfallsammler nach Ansprüch 8 mit einem achsensymmetrischen Deckel, dadurch gekennzeichnet, daß der Deckel (30) zwei Steckaufnahmen (53,53′) für den mit ihm lösbar verbindbaren Steckstift (32) besitzt.

10. Abfallsammler nach einem der Ansprüche 8 oder 9, dadurch gekennzeichnet, daß der Deckel (30) einen mit ihm lösbar verbindbaren Federkörper (37,50) besitzt, der einerseits mit der Seitenwand (19) zusammenarbeitet und bestrebt ist, den Deckel (30) in Öffnungsstellung zu versetzen, und andererseits in eingefahrener Stellung des Abfallsammlers mit der oberen Halterung (12) zusammenarbeitet, so daß der Deckel (30) den Abfallsammler (10) abschließt.

11. Abfallsammler nach einem der Ansprüche 8 bis 10, dadurch gekennzeichnet, daß die durch den Deckel abdeckbare Deckseite des Abfallsammlers bzw. der oberen Halterung (12′) in einer vom Schrankfach nach außen hin abfallenden Ebene liegt und daß der Deckel (30) um eine horizontale Achse verschwenkbar ist.

12. Abfallsammler nach einem der Ansprüche 8 bis 11, dadurch gekennzeichnet, daß der Deckel (30) aus zwei gelenkig miteinander verbindbaren Abschnitten (102,104) besteht und daß die Gelenkachse (108) dieser Abschnitte (102,104) quer zur horizontalen Deckelachse (61) verläuft.

13. Abfallsammler nach Anspruch 12 mit einem achsensymmetrischen Deckel, dadurch gekennzeichnet, daß die Gelenkachse (108) rechtwinklig zur Deckelachse (61) verläuft.

14. Abfallsammler nach einem der Ansprüche 12 oder 13, dadurch gekennzeichnet, daß das die Abschnitte (102,104) verbindende Gelenk (110) als ein Filmscharnier ausgebildet ist.

15. Abfallsammler nach einem der Ansprüche 1 bis 14 mit Kupplungsmitteln zur Verbindung mit einer Schranktür, gekennzeichnet durch ein mit der Schranktür fest verbindbares, vertikal nach oben abstehendes und in die Halterung von unten nach oben einsteckbares Kupplungsstück, das beim Anheben des Abfallsammlers sich von diesem löst.

16. Abfallsammler nach einem der Ansprüche 1 bis 15 mit Kupplungsmitteln zur Verbindung mit einer Schranktür, dadurch gekennzeichnet, daß die Kupplungsmittel sowohl mit der Schranktür als auch mit dem Abfallsammler bzw. der Halterung gelenkig verbunden sind und daß die Kupplungsmittel aus einem Rohrstück, einem Kolben und einer Kolbenstange bestehen, wobei die Reibkraft zwischen dem Kolben und dem Rohrstück, in dem der Kolben hin und her verstellbar ist, größer ist als die maximale Kraft, die aufzuwenden ist, um den Abfallsammler aus seiner einen Endlage in seine andere verschwenken zu können.

17. Abfallsammler nach einem der Ansprüche 1 bis 16 mit einem hohlzylindrischen Korpus sowie einer unteren und einer oberen Halterung in Form von Mantelringen, die den Korpus tragen, dadurch gekennzeichnet, daß die Halterungen (12,16) mit dem Korpus (10) lösbar verbindbar sind.

18. Abfallsammler nach Anspruch 17, dadurch gekennzeichnet, daß die Halterungen (12,13) mit dem Korpus (10) durch Steckverbindungen verbindbar sind.

19. Abfallsammler nach einem der Ansprüche 1 bis 18, dadurch gekennzeichnet, daß die Halterungen (12,13) symmetrische Körper sind.

20. Abfallsammler nach einem der Ansprüche 15 bis 19, dadurch gekennzeichnet, daß die untere Halterung (13) zwei Ausnehmungen für die mit der Schranktür verbindbaren Kupplungsstücke (90) besitzt.

## Claims

1. A waste bin having at least one holder (12) which can be connected for example to a side wall of a cupboard compartment and at least one hinge body comprising hinge portions with a substantially vertically extending pivot axis, characterised in that the one hinge portion (14) which can be fixedly connected to the side wall (19) has a vertically upwardly projecting projection (20), for example a pin or trunnion, or a vertically extending receiving means, which projection can be releasably connected to a receiving means (22) or which vertically extending receiving means can be releasably connected to a projection of the holder (12) which is in the form of the second hinge portion and which can be hung from above into the first hinge portion (14).

2. A waste bin according to claim 1 having two holders (14, 16) of which one is arranged in the upper region of the waste bin and the other is arranged in the lower region of the waste bin, and two hinge bodies, characterised in that the recess (17) formed in the lower hinge body is a cut-out which is open towards the other hinge portion (16) and in which the projection (20′) is mounted.

3. A waste bin according to claim 2 characterised in that the cut-out (17) is adapted to the projection (23) of substantially round cross-section, and embraces same over more than 180°.

4. A waste bin according to one of claims 1 to 3 characterised in that the upper hinge portion (14) is a body which is substantially L-shaped in vertical cross-section and in the horizontal limb (70) of which is provided a vertically extending bore (72) for a hinge pin and that it has at least one horizontally extending bore (74, 76) for a pivotable lid (30).

5. A waste bin according to claim 4 characterised in that the vertically extending limb (78) of the hinge portion (14) is substantially trapezoidal in cross-section and that its two side walls (80, 82) each have a respective bore (74, 76) for the lid (30).

6. A waste bin according to one of claims 1 to 5 characterised in that the upper hinge portion (14) is a cylindrical body.

7. A waste bin according to one of claims 2 to 6 characterised in that the lower hinge portion (16) is integral and has a hinge pin formed thereon.

8. A waste bin according to one of claims 1 to 7 having a pivotable lid which covers the waste bin in its retracted position while it exposes it in its extended position characterised in that the lid (30) which can be hingedly connected to the upper hinge portion (14) has a fitting pin (32) which extends substantially horizontally and which can be releasably connected to the hinge portion (14).

9. A waste bin according to claim 8 having a lid rich is symmetrical about an axis characterised in that the lid (30) has two fitting receiving means (53, 53′) for the fitting pin (32) which can be releasably connected to it.

10. A waste bin according to one of claims 8 and 9 characterised in that the lid (30) has a spring member (37, 50) which can be releasably connected to it and which on the one hand co-operates with the side wall (19) and endeavours to move the lid (30) into the open position and which on the other band in the retracted position of the waste bin co-operates with the upper holder (12) so that the lid (30) closes off the waste bin (10).

11. A waste bin according to one of claims 8 to 10 characterised in that the top side, which can be covered over by the lid, of the waste bin or the upper holder (12′) lies in a plane which falls away outwardly from the cupboard compartment and that the lid (30) is pivotable about a horizontal axis.

12. A waste bin according to one of claim 8 to 11 characterised in that the lid (30) comprises two portions (102, 104) which can be hingedly connected together and that the hinge axis (108) of said portions (102, 104) extends transversely to the horizontal axis (61) of the lid.

13. A waste bin according to claim 12 with a cover which is symmetrical about an axis characterised in that the hinge axis (108) extends perpendicularly to the axis (61) of the lid.

14. A waste bin according to one of claims 12 and 13 characterised in that the hinge (110) which connects the portions (102, 104) is in the form of a film hinge.

15. A waste bin according to one of claims 1 to 14 having coupling means for connection to a cupboard door characterised by a coupling portion which can be fixedly connected to the cupboard door and which projects vertically upwardly and which can be inserted from below upwardly into the holder and which is released from the waste bin when the waste bin is raised.

16. A waste bin according to one of claims 1 to 15 having coupling means for connection to a cupboard door characterised in that the coupling means are hingedly connected both to the cupboard door and also to the waste bin or the holder and that the coupling means comprise a tube portion, a piston and a piston rod, wherein the frictional force between the piston and the tube portion in which the piston is reciprocable is greater than the maximum force which is to be applied to be able to pivot the waste bin from one of its limit positions into the other.

17. A waste bin according to one of claims 1 to 16 having a hollow-cylindrical body and a lower and an upper holder in the form of jacket rings which carry the body characterised in that the holders (12, 16) are releasably connectable to the body (10).

18. A waste bin according to claim 17 characterised in that the holders (12, 13) can be connected to the body (10) by plug-in connections.

19. A waste bin according to one of claims 1 to 18 characterised in that the holders (12, 13) are symmetrical bodies.

20. A waste bin according to one of claims 15 to 19 characterised in that the lower holder (13) has two openings for the coupling portions (90) which can be connected to the cupboard door.

## Revendications

1. Poubelle comprenant au moins un support (12), pouvant être relié par exemple à une paroi latérale d'un compartiment d'un placard, ainsi qu'au au moins une articulation constituée de pièces d'articulation ayant un axe de pivotement orienté à peu près verticalement, caractérisée en ce que l'une (14) des pièces d'articulation, pouvant être reliée de façon fixe à la paroi latérale (19), possède une saillie (20) dirigée verticalement vers le haut, sous forme d'un pivot ou d'un tourillon par exemple, ou une réception s'étendant verticalement, qui peut être reliée de façon amovible à une réception (22) ou à une saillie du support (12) réalisé comme seconde pièce d'articulation et pouvant être suspendu d'en haut dans la première pièce d'articulation (14).

2. Poubelle selon la revendication 1 et comportant deux supports (12, 13) dont l'un est disposé en haut et l'autre en bas de la poubelle, ainsi que deux articulations, caractérisée en ce que l'évidement (17) formé dans l'articulation inférieure est une découpe s'ouvrant vers l'autre pièce (16) de l'articulation et dans laquelle est montée mobile la saillie (20′).

3. Poubelle selon la revendication 2, caractérisée en ce que la découpe (17) est adaptée à la saillie (23), de section droite à peu près circulaire, et entoure cette saillie sur plus de 180°.

4. Poubelle selon une des revendications 1 à 3, caractérisée en ce que la pièce d'articulation supérieure (14) est une pièce de forme en L en coupe verticale, dans la branche horizontale (70) de laquelle est formé un perçage (72) orienté verticalement pour la réception d'un pivot d'articulation et qu'elle présente au moins un perçage horizontal (74, 76) pour un couvercle (30) rabattable.

5. Poubelle selon la revendication 4, caractérisée en ce que la branche (78) orientée verticalement de la pièce d'articulation (14) possède une forme à peu près trapézoïdale en section droite et que ses deux parois latérales (80, 82) possèdent chacune un perçage (74, 76) pour le couvercle (30).

6. Poubelle selon une des revendications 1 à 5, caractérisée en ce que la pièce d'articulation supérieure (14) est une pièce symétrique.

7. Poubelle selon une des revendications 2 à 6, caractérisée en ce que la pièce d'articulation inférieure (16) est d'un seul tenant et possède un pivot d'articulation formé sur elle.

8. Poubelle selon une des revendications 1 à 7 et comportant un couvercle rabattable qui recouvre la poubelle lorsque celle-ci occupe sa position rentrée, tandis qu'il dégage l'ouverture de la poubelle lorsqu'elle occupe sa position sortie, caractérisée en ce que le couvercle (30), pouvant être articulé sur la pièce d'articulation supérieure (14), possède une broche à enficher (32) orientée à peu près horizontalement et pouvant être reliée de façon amovible à la pièce d'articulation (14).

9. Poubelle selon la revendication 8 et comportant un couvercle symétrique par rapport à l'axe, caractérisée en ce que le couvercle (30) possède deux réceptions d'emboîtement (53, 53′) pour la broche à enficher (32) pouvant être reliée de façon amovible à lui.

10. Poubelle selon la revendication 8 ou 9, caractérisée en ce que le couvercle (30) possède une pièce formant ressort (37, 50) pouvant être reliée amovible au couvercle, qui coopère d'une part avec la paroi latérale (19) dans le sens de l'ouverture du couvercle (30) et, d'autre part, à la position rentrée de la poubelle, avec le support supérieur (12) dans le sens de la fermeture de la poubelle (10) par le couvercle (30).

11. Poubelle selon une des revendications 8 à 10, caractérisée en ce que le dessus de la poubelle ou du support supérieur (12′), dessus pouvant être recouvert par le couvercle, est situé dans un plan incliné vers le bas depuis le compartiment du placard vers l'extérieur et que le couvercle (30) est rotatif autour d'un axe horizontal.

12. Poubelle selon une des revendications 8 à 11, caractérisée en ce que le couvercle (30) est composé de deux parties (102, 104) articulées l'une à l'autre et que l'axe d'articulation (108) de ces parties (102, 104) est orienté transversalement à l'axe horizontal (61) du couvercle.

13. Poubelle selon la revendication 12 et comportant un couvercle symétrique par rapport à l'axe, caractérisée en ce que l'axe d'articulation (108) est perpendiculaire à l'axe (61) du couvercle.

14. Poubelle selon la revendication 12 ou 13, caractérisée en ce que l'articulation (110) reliant les parties (102, 104) du couvercle est réalisée comme une charnière formée par une partie mince du matériau constitutif du couvercle.
15. Poubelle selon une des revendications 1 à 14 et comportant des moyens de couplage pour l'attache à une porte de placard, caractérisée par une pièce de couplage susceptible d'être reliée de façon fixe à la porte d'un placard, dépassant verticalement vers le haut et pouvant être emboîtée d'en bas dans le support, pièce de couplage qui se détache de la poubelle lorsque celle-ci est soulevée.

16. Poubelle selon une des revendications 1 à 15 et comportant des moyens de couplage pour l'attache à une porte de placard, caractérisée en ce que les moyens de couplage sont reliés de façon articulée à la fois à la porte de placard et à la poubelle ou au support et que les moyens de couplage sont constitués d'un segment de tube, d'un piston et d'une tige de piston, l'agencement étant tel que la force de frottement entre le piston et le serpent de tube, dans lequel le piston est déplaçable en va-et-vient, est plus grande que la force maximale à appliquer pour faire pivoter la poubelle de l'une de ses positions extrêmes à l'autre.

17. Poubelle selon une des revendications 1 à 16 et comportant un corps cylindrique creux ainsi que des supports inférieur et supérieur sous la forme d'anneaux d'enveloppe qui portent le corps, caractérisée en ce que les supports (12, 13) sont reliés amovibles au corps (10).

18. Poubelle selon la revendication 17, caractérisée en ce que que les supports (12, 13) sont reliés au corps (10) par des liaisons à emboîtement.

19. Poubelle selon une des revendications 1 à 18, caractérisée en ce que les supports (12, 13) sont des pièces symmétriques.

20. Poubelle selon une des revendications 15 à 19, caractérisée en ce que le support inférieur (13) possède deux évidements pour les pièces d'accouplement (90) pouvant être reliées à la porte de placard.
